# EUROPÄISCHE PATENTSCHRIFT

(11) **EP 0 921 991 B1**
(45) Veröffentlichungstag und Bekanntmachung des Hinweises auf die Patenterteilung: **02.11.2000**
(21) Anmeldenummer: 97936700.0
(22) Anmeldetag: 11.08.1997
(51) Int. Cl.: B65D 73/00

(54) **SYSTEM ZUR VERKAUFSPRÄSENTATION VON PRODUKTEN**
DISPLAY SYSTEM FOR PRODUCTS ON SALE
SYSTEME DE PRESENTATION POUR PRODUITS A LA VENTE

(30) Priorität: 20.08.1996 DE 19633434
(43) Veröffentlichungstag der Anmeldung: 16.06.1999
(73) Patentinhaber: Henkel Kommanditgesellschaft auf Aktien, 40589 Düsseldorf-Holthausen (DE)
(72) Erfinder: TÜRK, Erich, D-40764 Langenfeld (DE)
(86) Internationale Anmeldenummer: EP9704355
(87) Internationale Veröffentlichungsnummer: WO9807637

(56) Entgegenhaltungen:
- DE-A- 4 210 683
- DE-U- 9 203 387
- DE-U- 9 311 203
- GB-A- 500 827
- US-A- 5 152 397

## Beschreibung

Die Erfindung betrifft eine Karte zur Verkaufspräsentation von Produkten, die Ausstanzungen aufweist.

Es sind zahlreiche Produkte bekannt, die vorzugsweise auf Kartonkarten zum Verkauf präsentiert werden (vgl. z.B DE-U-9 311 203). Die Fixierung solcher Produkte auf den Karten erfolgt meistens dadurch, daß die Produkte mit Drähten oder Bändern auf den Karten befestigt werden oder auf den Karten Schachteln mit Sichtfenstern angeordnet werden. In derartigen Schachteln mit Sichtfenstern werden häufig kleine Produkte in Massenverpackungen angeboten, deren Formgebung keine besondere Verkaufsrelevanz hat. Sollen die angebotenen Produkte als solche deutlich erkennbar sein, erfolgt häufig die Fixierung durch Drähte oder Bänder, insbesondere durch Siegelbänder. Diese erfordern die Konfektionierung der Karte mit Ausstattungen für Ihre Arretierung und zusätzlichen Aufwand an Material und Gerät.

Der Erfindung liegt das technische Problem zugrunde, eine gattungsgemäße Karte derart zu gestalten, daß die Befestigung der zu präsentierenden Produkte auf ihr ohne zusätzliches Material und Gerät möglich ist und daß die befestigten Produkte betrachtet werden können, ohne daß dies durch Befestigungsmittel oder Umhüllungen behindert wird.

Dieses Problem wird erfindungsgemäß durch die Merkmale des Anspruchs 1 gelöst.

Die erfindungsgemäße Karte vermeidet nicht nur den Nachteil des Standes der Technik, sondern hat auch den Vorteil, mit einfachsten Mitteln und wenig Aufwand ein ansprechendes Präsentationssystem darzustellen, das auch am Produkt keine aufwendigen Vorkehrungen oder Änderungen erforderlich macht.

Außerdem ist die Karte geeignet, durch relativ einfache Maschinen vollautomatisch bestückt zu werden. Dazu wird die Karte mit dem Material einer Ausstanzungskante in die eine Hakenöffnung bis auf deren Grund eingeführt und anschließend auf die gegenüberliegende Ausstanzungskante ein mechanischer Druck ausgeübt, der die Karte über die auf dieser Seite liegende Hakenspitze hinwegführt, so daß auch die gegenüberliegende Ausstanzungskante in die entsprechende Hakenöffnung eingreift. Auf diese Weise läßt sich das zum Verkauf zu präsentierende Produkt mit einfachsten Mitteln auf der Karte relativ stabil fixieren.

In einer besonderen Ausführungsform ist auf der Karte eine Aussparung vorgesehen, in der das eingeklipste Produkt zusätzlich festklemmbar ist. Dies hat den Vorteil, daß sich das Produkt durch äußere Einflüsse kaum noch relativ zur Karte bewegen läßt, so daß die Fixierungsvorrichtungen nicht strapaziert werden.

Besonders vorteilhaft ist es, daß das Produkt auf der Karte so angeordnet werden kann, daß die Karte nicht wesentlich größer sein muß als das Produkt, ohne daß das Produkt gleich über die Ränder der Präsentationskarte hinausragt. Dies verstärkt noch den grundsätzlichen Vorteil, daß auch relativ voluminöse Produkte auf einer im wesentlichen zweidimensionalen Karte fixiert werden kann, die eine relativ geringe Wandstärke aufweist.

Ein besonders sicherer Stand ist dann gegeben, wenn durch entsprechende Ausschnitte der Karte gewährleistet wird, daß Karte und Produkt eine Dreipunkt-Auflage bilden.

Die Karte kann aus unterschiedlichen Materialien hergestellt werden. Vorteilhaft ist es, wenn das Material fest und flexibel ist. Je fester das flexible Material ist, desto enger können die Passungen der Fixierungselemente gestaltet werden. Besonders vorteilhaft ist die Herstellung der Karte aus festem Karton.

Diese und weitere Vorteile werden anhand der Beschreibung eines Ausführungsbeispiels verdeutlicht, das in der beigefügten Zeichnung dargestellt ist. Hierbei handelt es sich um eine Standkarte, mit der ein sogenanntes WC-Körbchen präsentiert wird. In der Zeichnung zeigt:
- Fig. 1: eine Karte mit Ausstanzungen zur Produktpräsentation;
- Fig. 2: das zu präsentierende Produkt in perspektivischer Darstellung und
- Fig. 3: die aufgestellte Standkarte mit eingeklipstem WC-Körbchen in Seitenansicht.

Der in Figur 1 dargestellte Zuschnitt der Karte 1 zeigt Ausstanzungen 2, 3, von denen eine Ausstanzung 2 zum Festklipsen des zu präsentierten Produktes 5 dient und die Ausstanzung 3 zur zusätzlichen Festklemmung des Produktes. Der Abstand des unteren Randes der Ausstanzung 2 zu der unteren Kante 4 der Karte 1 ist so groß, daß er der Erstreckung des Produktes, hier des WC-Körbchens, von dem Grund seines unteren Hakens bis zur untersten Begrenzung des WC-Körbchens, hier des Rahmens 9 entspricht. Die gegenüberliegende Kante des Ausschnittes 2 muß mindestens soweit beabstandet sein, wie der Grund des gegenüberliegenden Hakens vom ersten Hakengrund entfernt ist.

In Figur 2 ist das WC-Körbchen 5 dargestellt, das im Ausführungsbeispiel auf der Präsentationskarte befestigt und angeboten wird. Hierbei ist deutlich der Körbchenteil, der durch den Rahmen 9 umschlossen ist, und der Hakenteil 8 zu erkennen. Der Hakenteil 8 dient beim Ausführungsbeispiel auch zur zusätzlichen Festklemmung des Produktes 5 in der Ausstanzung 3. Die hakenförmigen Vorsprünge 6, 7 mit den entgegengesetzten Öffnungen bieten vorteilhafte Hinterschneidungen für das Festklipsen imKartenauschnitt 2.

In Figur 3 ist dargestellt, wie das Präsentationssystem aus Standkarte 1 und in diesem eingeklipsten WC-Körbchen 5 auf einer Präsentationsfläche, also beispielsweise in einem Schaufenster oder auf einem Verkaufsregal, aufgestellt ist. Das Produkt 5 wird in dieser Form dem Betrachter deutlich präsentiert, wobei die nicht vom Produkt 5 abgedeckten Teile der Karte 1 zu entsprechenden Werbeaufdrucken und Gebrauchshinweisen wirksam genutzt werden kann. In der Schnittansicht der Figur 3 sind zwei Auflagestellen 4 und 9 gekennzeichnet. In dem dargestellten Beispiel würde es sich vorteilhaft anbieten, zwischen den beiden Seitenbereichen der Unterseite 4 eine Aussparung vorzusehen, damit nur die beiden Seitenbereiche zwei Punkte einer Dreipunkt-Auflage darstellen.

Anhand der Figur 3 wird noch einmal beschrieben, wie das Produkt 5 auf der Karte 1 durch Einklipsen befestigt wird. Hierzu wird das WC-Körbchen 5 mit der Öffnung des hakenförmigen Vorsprungs 6 derart auf die untere Kante der Ausstanzung 2 gesetzt, daß das Material der Karte 1 in die Öffnung 6 bis auf deren Grund eingreift und daran anliegt. Danach wird das WC-Körbchen mit seinem oberen Teil so zu der Karte hingeschwenkt, daß der gegenüberliegende hakenförmige Vorsprung 7 mit der Hakenspitze an der gegenüberliegenden Kante der Ausstanzung 2 anliegt. Wird jetzt auf das WC-Körbchen 5 mechanischer Druck in Richtung auf die Karte 1 ausgeübt, gibt das feste Material aufgrund seiner Flexibilität nach und das Körbchen ist jetzt in beiden Öffnungen der gegenüberliegenden hakenförmigen Vorsprünge 6, 7 in die Ausstanzung 2 der Karte 1 eingeklipst. Gleichzeitig mit dem Schwenken des Körbchens wird dieses auch mit seinem Hakenteil 8 gegen die Karte gedrückt, so daß der Hakenteil 8 in die entsprechend ausgestaltete Ausstanzung 3 einspringen kann und dort festgeklemmt wird. Auf diese Weise wird das WC-Körbchen 5 insgesamt so auf der Karte 1 fixiert, daß es auch bei äußerem Einfluß kaum mehr eine Relativbewegung zur Karte 1 ausführt.

Ist das Material nicht sehr flexibel, würden sich dem Einklipsen um so größere Widerstände entgegensetzen, je enger der Abstand zwischen den beiden Hakengrunden 6, 7 der Länge der Ausstanzung 2 entspricht. Je weniger flexibel das Material der Karte 1 ist, desto kleiner sollte das Übermaß des Abstandes der Hakenspitzen 6, 7 gegenüber der Länge der Ausstanzung 2 sein. In jedem Fall aber müssen die gegenüberliegenden Hakenspitzen 6, 7 weiter voneinander beabstandet sein, als es der Länge der Ausstanzung 2 zwischen den gegenüberliegenden Aussparungskanten entspricht.

## Patentansprüche

1. System zur Verkaufspräsentation, bestehend aus einer Karte mit mindestens einer Ausstanzung und einem zu präsentierenden Produkt, wobei mindestens eine Ausstanzung (2) derart ausgestaltet ist, daß an dem Produkt (5) ausgebildete entgegengesetzte Öffnungen so in die Ausstanzung (2) einklipsbar sind, daß das Kartenmaterial in die entgegengesetzten Öffnungen eingreift, und wobei die untere Kante (4) der Karte (1) eine Auflage für einen stabilen Stand des Gebindes bei im wesentlichen lotrechter oder schräg nach oben gerichteter Ausrichtung der Karte (1) darstellt,
**dadurch gekennzeichnet,**
daß am Produkt (5) hakenförmige Vorsprünge (6, 7) ausgebildet sind, in deren entgegengesetzte Hakenöffnungen das Kartenmaterial eingreift, daß die gegenüberliegenden Ausstanzungskanten mindestens so weit beabstandet sind wie die Hakengrunde, aber geringer als die Hakenspitzen, und daß die Ausstanzung (2) derart von der unteren Kante der Karte (1) beabstandet ist, daß das eingeklipste Produkt (5) mit einer Seite derart auf der Karte (1) angeordnet ist, daß die untere Kante (4) der Karte (1) und die äußere Begrenzung (9) des Produktes (5) auf dieser Seite Auflagen für einen stabilen Stand des Gebindes bei im wesentlichen lotrechter oder schräg nach oben gerichteter Ausrichtung der Karte (1) darstellen.

2. System nach Anspruch 1,
**dadurch gekennzeichnet,**
daß in der Karte eine Aussparung (3) vorgesehen ist, in der das eingeklipste Produkt (5) zusätzlich festklemmbar ist.

3. System nach Anspruch 1 oder 2,
**dadurch gekennzeichnet,**
daß die Ausstanzungen (2) in der Karte (1) so angeordnet sind, daß das eingeklipste Produkt (5) im wesentlichen nicht seitlich über die Ränder der Standkarte (1) hinausragt.

4. System nach einem der Ansprüche 1 bis 3,
**dadurch gekennzeichnet,**
daß die Karte (1) auf der Standseite (4) derart ausgeschnitten ist, daß Karte (1) und Produkt (5) eine stabile Dreipunkt-Auflage bilden.

5. System nach einem der Ansprüche 1 bis 4,
**dadurch gekennzeichnet,**
daß die Karte (1) aus einem festen flexiblen Material hergestellt ist.

6. System nach Anspruch 5,
**dadurch gekennzeichnet,**
daß das Material Karton ist.

## Claims

1. A sales presentation system consisting of a card with at least one die-cut opening and a product to be presented, at least one die-cut opening (2) being designed in such a way that opposite openings formed on the product (5) can be inserted into the die-cut opening (2) in such a way that the card material engages in the opposite openings and the lower edge (4) of the card forms a support to enable the container to assume a stable standing position when the card (1) is positioned substantially vertically or is directed obliquely upwards, characterized in that the product (5) is formed with hook-like projections (6,7) in the opposite hook openings of which the card material engages, in that the opposite edges of the die-cut opening are spaced at least as far apart as the hook bases but not as far apart as the tips of the hooks and in that the die-cut opening (2) is spaced so far from the lower edge of the card (1) that one side of the inserted product (5) is arranged on the card (1) in such a way that the lower edge (4) of the card (1) and the outer border (9) of the product (5) on that side form supports to enable the container to assume a stable standing position when the card (1) is positioned substantially vertically or is directed obliquely upwards .

2. A system as claimed in claim 1, characterized in that the card is provided with a die-cut opening (3) in which the inserted product (5) can be additionally secured.

3. A system as claimed in claim 1 or 2, characterized in that the die-cut openings (2) in the card (1) are arranged in such a way that the inserted product (5) does not project laterally beyond the edges of the display card (1).

4. A system as claimed in any of claims 1 to 3, characterized in that the card (1) is cut out on its stand-up side (4) in such a way that the card (1) and the product (5) form a stable three-point support.

5. A system as claimed in any of claims 1 to 4, characterized in that the card (1) is made of a strong flexible material.

6. A system as claimed in claim 5, characterized in that the material is paperboard.

## Revendications

1. Système de présentation pour la vente, formé d'une carte ayant au moins une partie estampée et un produit à présenter,
- au moins une partie estampée (2) étant réalisée pour que les ouvertures opposées, réalisées dans le produit (5), puissent être encliquetées dans la partie estampée (2), pour que la matière de la carte pénètre dans les ouvertures opposées et
- le bord inférieur (4) de la carte (1) comporte un appui pour permettre à cet assemblage de se tenir de manière stable dans une position dirigée vers le haut essentiellement verticale ou inclinée pour la carte (1),
caractérisé en ce que
le produit (5) comporte des parties en saillie (6, 7) en forme de crochets, dans lesquelles pénètrent des ouvertures en forme de crochets, opposées, de la matière de la carte, les bords estampés, opposés, étant écartés d'une distance au moins égale à celle des fonds des crochets mais inférieure à celle des pointes des crochets et
la partie estampée (2) est distante du bord inférieur de la carte (1) pour que le produit (5), enclipsé, se trouve avec un côté sur la carte (1) pour que le bord inférieur (4) de la carte (1) et la limite extérieure (9) du produit (5) constituent de ce côté, des appuis pour former une assise stable pour l'assemblage, lorsque la carte (1) est dirigée vers le haut, suivant une direction essentiellement verticale ou inclinée.

2. Système selon la revendication 1,
caractérisé en ce qu'
la carte comporte une découpe (3), qui assure en outre le serrage par pincement du produit (5) enclipsé.

3. Système selon la revendication 1 ou 2,
caractérisé en ce que
les parties estampées (2) sont prévues dans la carte (1) pour qu'un produit (5), encliqueté, ne déborde pratiquement pas latéralement des bords de la carte debout (1).

4. Système selon l'une des revendications 1 à 3,
caractérisé en ce que
la carte (1) est découpée au niveau de son côté d'appui (4) pour que la carte (1) et le produit (5) présente une assise stable en trois points.

5. Système selon l'une des revendications 1 à 4,
caractérisé en ce que
la carte (1) est réalisée en une matière solide souple.

6. Système selon la revendication 5,
caractérisé en ce que
la matière est du carton.
